# DEMANDE DE BREVET EUROPEEN

(11) **EP 4 679 629 A1**
(43) Date de publication de la demande: **14.01.2026**
(21) Numéro de dépôt: 25188945.7
(22) Date de dépôt: 11.07.2025
(51) Int. Cl.: H01Q 1/42

(54) **COQUE DE RADÔME BALISTIQUE, RADÔME BALISTIQUE ET ENSEMBLE DE RADÔME CORRESPONDANTS**

(30) Priorité: 12.07.2024 FR 2407653
(71) Demandeur: THALES, 92190 Meudon (FR)
(72) Inventeur: CALVET, Bruno, 92230 GENEVILLIERS (FR); Laffont, Christophe, 92230 GENEVILLIERS (FR); Vion, Benoit, 92230 GENEVILLIERS (FR)
(74) Mandataire: Lavoix

(57) **Abrégé**

Cette coque de radôme balistique (2), comprenant : une paroi balistique (6) s'étendant autour d'un axe central (AA'), ayant une longueur axiale (LP) et une extrémité supérieure, la paroi balistique étant en forme de tube de section circulaire, et un couvercle balistique (10) obturant l'extrémité supérieure de la paroi balistique. La paroi balistique comprend une couche de protection balistique (20) qui comprend des fils en matière thermoplastique, et deux couches d'adaptation en fréquence (22,24), la couche de protection balistique de la paroi étant prise en sandwich entre les couches d'adaptation en fréquence de la paroi.

La couche de protection balistique (20) s'étend d'un seul bloc autour de l'axe central et sur toute la longueur axiale (LP), et les couches d'adaptation en fréquence (22, 24) s'étendent d'un seul bloc autour de l'axe central et de préférence également sur toute la longueur axiale (LP).

Application aux radômes des antennes radio.

## Description

La présente invention concerne une coque de radôme balistique, du type comprenant : une paroi balistique s'étendant autour d'un axe central, ayant une longueur axiale et une extrémité supérieure, la paroi balistique étant en forme de tube de section circulaire, un couvercle balistique obturant l'extrémité supérieure de la paroi balistique, la paroi balistique comprenant une couche de protection balistique qui comprend des fils en matière thermoplastique, et deux couches d'adaptation en fréquence, la couche de protection balistique de la paroi étant prise en sandwich entre les couches d'adaptation en fréquence de la paroi.

Les antennes de télécommunications satellite peuvent être embarquées sur des véhicules afin d'assurer des liaisons de communication mobiles. Ces équipements doivent être protèges face aux agressions extérieures. En particulier, de tels antennes peuvent être montées sur des véhicules militaires, ce qui ajoute une exigence de compacité à tout élément de protection desdites antennes. Les agressions extérieures peuvent alors être liées aux conditions environnementales ou provenir de tirs d'armes de guerre. Une telle protection peut être obtenue en concevant un radôme incluant une protection balistique interne.

De nombreuses conceptions de radômes sont connues, les protections balistiques étant généralement réalisées en matière thermoplastique, qui satisfont à la fois aux besoins de transparence en fréquence et à ceux relatifs à la protection balistique. Les radômes peuvent alors être constitués d'un assemblage de segments de protection, ou faits d'un bloc.

Des radômes balistiques sont par exemple connus des documents WO2012076549A1 ; WO2020131150A1 et CN106058459B.

Toutefois, ces solutions ne donnent pas entière satisfaction et les radômes existants assurent des performances satisfaisantes selon un ou plusieurs critères mais généralement au détriment d'au moins l'un des autres critères de validation d'un tel radôme.

L'un des buts de la présente invention est de proposer une coque de radôme balistique dont la conception est compacte, tout en assurant une bonne transparence en fréquence, et de préférence satisfaisant au mieux les autres exigences précitées.

A cet effet, l'invention a pour objet une coque de radôme balistique du type indiqué ci-dessus, caractérisé en ce que
- la couche de protection balistique s'étend d'un seul bloc autour de l'axe central et sur toute la longueur axiale, et en ce que
- les couches d'adaptation en fréquence s'étendent d'un seul bloc autour de l'axe central et de préférence également sur toute la longueur axiale.

Suivant d'autres aspects avantageux de l'invention, la coque de radôme balistique comprend une ou plusieurs des caractéristiques suivantes, prises isolément ou en toutes combinaisons techniquement possibles :
- le couvercle balistique comprend une couche de protection balistique, qui comprend des fils en matière thermoplastique, et deux couches d'adaptation en fréquence, et la couche de protection balistique du couvercle est prise en sandwich entre les couches d'adaptation en fréquence du couvercle balistique ;
- la couche de protection balistique de la paroi et la couche de protection balistique du couvercle sont ensemble d'un seul bloc, et de préférence, chacune des deux couches d'adaptation en fréquence de la paroi et l'une des deux couches d'adaptation en fréquence du couvercle sont ensemble d'un seul bloc ;
- la couche de protection balistique de la paroi, et le cas échéant la couche de protection balistique du couvercle, est composée de fils, notamment tressés, de polyéthylène, et de préférence les couches d'adaptation en fréquence de la paroi, et le cas échéant les couches d'adaptation en fréquence du couvercle, sont en mousse de polyuréthane ;
- le couvercle balistique a une surface extérieure de couvercle qui, en tout point soit a une pente ayant une composante dirigée radialement vers l'extérieur par rapport à l'axe central et dirigée dans un sens s'étendant depuis le couvercle balistique soit est perpendiculaire par rapport à l'axe central,
la surface extérieure de couvercle qui comprend :
- une portion de transition qui est de révolution autour de l'axe central et qui est en forme de tore partiel ou en forme de sphère partielle, et
- une portion de fermeture en forme de disque plate ou en forme de tronc de cône ou de cône ayant un angle d'ouverture de sorte que de l'eau se trouvant sur la portion de fermeture soit évacuée vers la paroi balistique sous l'effet de la pesanteur ; et
- la coque de radôme balistique satisfait à la norme STANAG 4569 au moins de niveau 1.

L'invention concerne en outre un radôme balistique, du type comprenant une coque de radôme balistique et un support annulaire en forme de couronne, muni d'une rainure annulaire qui est complémentaire d'un bord libre de la paroi balistique, caractérisé en ce que la coque de radôme balistique est une coque de radôme balistique telle que définie ci-dessus, et en ce que la coque de radôme balistique est fixée au support annulaire, en particulier par des éléments de fixation, ainsi que de préférence en ce que le support annulaire comprend des organes de fixation du radôme balistique à un socle d'antenne.

Suivant des aspects avantageux de l'invention, le radôme balistique comprend une ou plusieurs des caractéristiques suivantes, prises isolément ou en toutes combinaisons techniquement possibles :
- le support annulaire comprend au moins une poignée, et notamment au moins deux poignées, chaque poignée s'étendant radialement à l'extérieur de la paroi balistique ; et
- le radôme balistique comprend un joint d'étanchéité disposé sur le support annulaire du côté opposé à la coque de radôme balistique.

L'invention concerne en outre un ensemble de radôme comprenant un radôme balistique tel que défini ci-dessus et une bâche adaptée pour recouvrir le radôme balistique.

L'invention apparaîtra plus clairement à la lecture de la description qui va suivre, donnée uniquement à titre d'exemple non limitatif, et faite en référence aux dessins dans lesquels :
[Fig. 1] la figure 1 est une vue en perspective d'un radôme balistique selon l'invention,
[Fig. 2] la figure 2 est une vue en perspective du support annulaire du radôme balistique de la Figure 1,
[Fig. 3] la figure 3 est une vue schématique de coupe du radôme balistique de la Figure 1 selon un plan contenant l'axe central dudit radôme,
[Fig. 4] la figure 4 est une vue agrandi d'un détail de la figure 3,
[Fig. 5] la figure 5 est une vue éclatée du radôme balistique de la Figure 1, et
[Fig. 6] la figure 6 est une vue schématique de profil d'un ensemble de radôme selon l'invention et de son socle d'antenne,

La figure 1, montre un radôme balistique 1 qui s'étend principalement le long d'un axe central AA'. L'axe central AA' fait office d'axe de révolution et d'axe d'élévation. Les termes « axialement », « radialement », et « circonférentiellement » seront utilisés par la suite et sauf indication contraire par rapport à cet axe central.

Le radôme balistique 1 comprend une coque de radôme balistique 2 et un support annulaire 4.

La coque de radôme balistique 2 comprend une paroi balistique 6 s'étendant autour de l'axe central AA' et ayant une longueur axiale LP. La paroi balistique 6 est en forme de tube de section transversale sensiblement circulaire et a une épaisseur radiale EP (voir Figure 4). La coque de radôme balistique 2 définit une extrémité supérieure 8, qui forme une ouverture d'extrémité. L'extrémité supérieure 8 est l'extrémité axiale à l'opposé du support annulaire.

La coque de radôme balistique 2 comprend un couvercle balistique 10 obturant entièrement l'extrémité supérieure 8 ou l'ouverture d'extrémité. En l'occurrence, la coque de radôme balistique 2 est constituée par la paroi balistique 6 et par le couvercle balistique 10.

La paroi balistique 6 est composée d'une couche de protection balistique 20, aussi appelée couche de protection balistique de paroi, et deux couches d'adaptation en fréquence 22 et 24, aussi appelées couches d'adaptation en fréquence de paroi. LA couche de protection balistique 20 est prise en sandwich entre les couches d'adaptation en fréquence 22 et 24. En d'autres termes, la paroi balistique 6 est constituée de la couche de protection balistique 20 et des deux couches d'adaptation en fréquence 22 et 24. La paroi balistique forme un bord libre 26.

La couche de protection balistique 20 est composée d'un matériau composite composé de fibres sous forme de fils, notamment tressés, d'un matériau thermoplastique. En particulier, ces fils, notamment tressés, sont par exemple en polyéthylène. Le polyéthylène est avantageusement un polyéthylène de masse molaire très élevée (UHMPE), tel que du polyéthylène commercialisé sous les noms de commerce « Spectra » ^{®} ou « Dyneema » ^{®}.

Selon l'invention, la couche de protection balistique 20 s'étend d'un seul bloc autour de l'axe central AA' et sur toute la longueur axiale LP et d'une seule pièce autour de l'axe AA'.

Avantageusement, l'épaisseur et la densité de cette couche de protection balistique 20 sont dimensionnées de sorte à assurer une résistance satisfaisante aux projectiles, en particulier de sorte à satisfaire à la norme STANAG, avec un niveau de protection adapté à la menace, par exemple de niveau 1. L'épaisseur et la densité sont également déterminées de manière à assurer une transparence suffisante des ondes radio qui proviendraient d'une antenne située sous le radôme, pour les radiofréquences adaptées, en particulier pour les bandes X et Ka.

Les couches d'adaptation en fréquence 22 et 24 peuvent par exemple être réalisées en matière plastique, tel que de la mousse de polyuréthane. Leur épaisseur est déterminée de sorte à optimiser la réflexion et la transmission des ondes radio à l'interface de la paroi de protection. Les couches d'adaptation en fréquence 22 et 24 s'étendent d'un seul bloc autour de l'axe central AA', en particulier de manière continue et ininterrompue autour de cet axe central AA'. Avantageusement les couches d'adaptation en fréquence 22 et 24 s'étendent également sur toute la longueur axiale LP de la paroi balistique 6.

Le couvercle balistique 10 est composé de différentes couches et a avantageusement une structure de couches identique à celle de la paroi balistique 6 de paroi. Le couvercle balistique 10 est donc composé d'une couche de protection balistique 30, aussi appelé couche de protection balistique de couvercle, et deux couches d'adaptation en fréquence 32 et 34, aussi appelées couches d'adaptation en fréquence du couvercle. En d'autres termes, le couvercle balistique 10 est constituée de la couche de protection balistique 30 et des deux couches d'adaptation en fréquence 32 et 34. La couche de protection balistique 30 du couvercle est prise en sandwich entre les couches d'adaptation en fréquence 32 et 34 du couvercle.

La couche de protection balistique 30 satisfait avantageusement aux mêmes exigences en terme de transmission d'onde et de protection balistique que la couche de protection balistique 20 de paroi. La couche de protection balistique 30 comprend donc avantageusement des fils, notamment tressés, en matière thermoplastique. Cette matière thermoplastique est notamment du polyéthylène. Avantageusement, la matière thermoplastique des fils de la couche de protection balistique 20 de paroi et la matière thermoplastique des fils de la couche de protection balistique 30 du couvercle sont identiques.

De même, les couches d'adaptation en fréquence 32 et 44 du couvercle peuvent par exemple être réalisées en matière plastique, avantageusement en mousse de polyuréthane. Avantageusement, la matière des couches d'adaptation en fréquence 32 et 34 du couvercle et la matière des couches d'adaptation en fréquence 22 et 24 de la paroi sont identiques.

Selon le mode de réalisation particulier, représenté sur les figures, le couvercle balistique 10 et la paroi balistique 6 sont formés d'une seule et même pièce. Dans ce cas, la couche de protection balistique 20 de paroi et la couche de protection balistique 30 du couvercle sont d'un seul bloc et forment une seule couche de protection balistique continue. En d'autres termes, la couche de protection balistique 20 de paroi et la couche de protection balistique 30 du couvercle sont solidaires et d'un seul tenant et sont notamment obtenues lors des mêmes étapes de fabrication.

De même, la couche d'adaptation en fréquence 22 de la paroi et la couche d'adaptation en fréquence du couvercle 32 associée sont ensemble d'un seul bloc et forment une seule couche d'adaptation en fréquence continue. Egalement, la couche d'adaptation en fréquence 24 de la paroi et la couche d'adaptation en fréquence du couvercle 34 associée sont ensemble d'un seul bloc et forment une seule couche d'adaptation en fréquence continue. En d'autres termes, la couche d'adaptation en fréquence 22 respectivement 24 de la paroi et la couche d'adaptation en fréquence du couvercle 32 respectivement 34 du couvercle sont solidaires et d'un seul tenant et sont notamment obtenues lors des mêmes étapes de fabrication. Les couches d'adaptation en fréquence sont continues essentiellement tout du long de l'axe central AA', et avantageusement sur essentiellement toute la hauteur de la coque balistique.

La coque de radôme balistique 2 comprend une surface extérieure 40 (voir notamment Figure 5). La surface extérieure 40 est constituée d'une surface extérieure de paroi 42, qui est la surface extérieure de la paroi balistique 6 et d'une surface extérieure de couvercle 44, qui est la surface extérieure du couvercle balistique 10.

La surface extérieure de paroi 42 a une forme de cylindre creux d'axe central AA'.

La surface extérieure de couvercle 44 en tout point de cette surface soit a une pente ayant une composante dirigée radialement vers l'extérieur par rapport l'axe central AA' et dirigée dans un sens s'étendant depuis le couvercle balistique 10 vers la paroi balistique 6 soit est perpendiculaire par rapport à l'axe central AA'. Ainsi, la surface extérieure de couvercle 44 est entièrement dépourvue de creux ouvert dans un sens dirigé depuis la paroi balistique 6 vers le couvercle balistique 10, c'est-à-dire vers le haut à l'état installé du radôme balistique 2.

En l'occurrence, la surface extérieure de couvercle 44 comprend, et notamment est constituée de, une portion de transition 46 qui est de révolution autour de l'axe central AA' et une portion de fermeture 48.

La portion de transition 46 est en l'occurrence en forme de tore ouvert partiel. Selon une variante non représentée, la portion de transition 46 est en forme de sphère partielle ou zone sphérique.

Avantageusement, la portion de transition 46 et la surface extérieure de paroi 42 se joignent sans pli. Ceci est obtenu par exemple par le fait que la somme du rayon mineur de tore et du rayon majeur de tore du tore partiel est identique au rayon du cylindre de la surface extérieure de paroi 42. Alternativement, ceci est obtenu par le fait que le rayon de la sphère partielle ou zone sphérique de la portion de transition 46 est identique au rayon du cylindre de la surface extérieure de paroi 42.

La portion de fermeture 48 est en l'occurrence en forme de cône. Alternativement, la portion de fermeture est en forme de tronc de cône. Le cône ou tronc de cône ou a de préférence un angle d'ouverture α supérieur à 80° et inférieur à 89°. L'angle d'ouverture α est avantageusement choisi de sorte que de l'eau se trouvant sur la portion de fermeture 48 soit évacuée vers et jusqu'à la paroi balistique 6 sous l'effet de la pesanteur. Encore alternativement, la portion de fermeture a une forme de disque plate, c'est-à-dire perpendiculairement à l'axe A-A'.

Avantageusement, et la portion de transition 46 et la portion de fermeture 48 se joignent sans pli. Ceci est obtenu par le fait que l'angle d'inclinaison de la portion de transition 46 à l'emplacement de jonction entre la portion de transition 46 et la portion de fermeture 48 est identique à l'inclinaison du cône ou tronc de cône ou disque plate de la portion de fermeture.

L'angle d'ouverture α (Figure 3) est avantageusement choisi pour réduire ou éviter la stagnation d'un liquide sur la partie supérieure, ce qui entrainerait une perte de la qualité de transmission en radiofréquence.

La coque de radôme balistique 2 ainsi formée satisfait avantageusement à la norme STANAG 4569, avec un niveau de protection adapté à la menace, par exemple au moins de niveau 1.

Un procédé de fabrication de la coque de radôme balistique 2 selon l'invention peut comprendre les étapes successives suivantes :
- Mise en place d'une ébauche de couche de protection balistique de paroi, l'ébauche de couche de protection balistique de paroi s'étendant de manière continue autour d'un axe central d'ébauche,
- Mise en place d'une ébauche de couche de protection balistique de couvercle, ébauche de couche de protection balistique de couvercle étant liée à l'ébauche de couche de protection balistique de paroi ;
- durcissement simultané de l'ébauche de couche de protection balistique de paroi et de l'ébauche de couche de protection balistique de couvercle, ainsi obtenant simultanément et d'une seule pièce la couche de protection balistique 20 de la paroi et la couche de protection balistique 30 du couvercle, formant une ébauche de coque de radôme balistique.

Les étapes précitées de mise en place peuvent comprendre la mise en forme de ou des ébauche(s) de couche(s) dans un moule à la forme extérieure finale de la ou des couches de protection balistique 20 et/ou 30 par drapage de plis pré-imprégnés. L'étape de durcissement peut comprendre la mise en autoclave suivant un cycle de pression / température adapté afin de polymériser la matière.

Ensuite, la couche d'adaptation en fréquence 22 de la paroi et la couche d'adaptation en fréquence 32 du couvercle sont appliqués d'un seul tenant sur l'ébauche de coque de radôme balistique. Puis, la couche d'adaptation en fréquence 24 de la paroi et la couche d'adaptation en fréquence 34 du couvercle sont appliqués d'un seul tenant sur l'ébauche de coque de radôme balistique, en obtenant la coque de radôme balistique 2

L'étape de durcissement peut par exemple être effectuée sous vide dans un autoclave, par exemple par pressage ou polymérisation.

La fabrication des couches d'adaptation en fréquences peut contenir une étape d'usinage, notamment du bord libre 26 de la paroi balistique 6.

La figure 5 montre une vue en éclatée du radôme selon l'invention de la Figure 1. On voit le support annulaire 4 qui est en forme de couronne et qui est muni d'une rainure annulaire 50 complémentaire du bord libre 26 de la paroi balistique 6. La rainure annulaire 50 est également bien visible sur la Figure 2. La rainure annulaire 50 est adaptée pour accueillir le bord libre 26. Le radôme balistique 1 comprend également des éléments de fixation 52 du support annulaire 4 à la coque de radôme balistique 2. En l'occurrence, les éléments de fixation 52 sont des vis.

Avantageusement, la liaison entre la coque balistique 2 et le support annulaire 4 est étanche, cette étanchéité pouvant être réalisée par la présence d'un joint d'étanchéité, non représenté intercalé entre la rainure annulaire 50 et le bord libre 26. De plus le maintien en position peut être notamment effectué au moyen d'une colle, entre la surface de la rainure annulaire et la surface inférieure de la coque de radôme balistique.

Le support annulaire 4 comprend par ailleurs des organes de fixation 54 du radôme balistique à un socle d'antenne (voir p.ex. Figure 2). Les organes de fixation 54 peuvent comprendre des ouvertures et des éléments de fixation, tels que des vis, qui s'engagent dans les ouvertures. Les organes de fixation peuvent être portés par exemple par une bride du support annulaire 4, cette bride faisant radialement saillie vers l'extérieur.

Le radôme balistique comprend avantageusement également un joint d'étanchéité 56, disposé sur le support annulaire 4 du côté opposé à la coque de paroi balistique 2, et adapté pour être intercalé entre le support annulaire 4 et un socle 60 de l'antenne et rendant la liaison entre le support annulaire 4 et le socle 60 étanche à l'eau et/ou à la poussière. Celui-ci pouvant être logé dans le support annulaire, muni d'une rainure du côté de sa surface inférieure.

Dans le mode de réalisation présent, le support annulaire 4 comprend au moins une poignée 58, et en l'occurrence quatre poignées 58. Chaque poignée 58 est avantageusement orientée vers l'extérieur de l'axe d'élévation central AA', pour faciliter le transport du radôme balistique en vue de son installation sur un socle d'antenne (voir Figure 6). Chaque poignée 56 s'étend radialement à l'extérieur de la paroi balistique 6.

L'invention concerne également un ensemble de radôme 70 montré schématiquement sur la Figure 6 et le socle d'antenne 60. L'ensemble de radôme 70 est composé du radôme balistique 1 et d'une bâche 72 amovible, servant à camoufler le radôme balistique optiquement. Cette bâche 72 peut être d'une couleur semblable au véhicule qui transporte le radôme balistique. La bâche 72 apporte également une protection contre le rayonnement solaire, réduisant les besoins en refroidissement du système antenne que le radôme balistique accueille.

Dans un mode de réalisation préférentiel, cette bâche 72 est en PVC enduit.

Par ailleurs, la bâche 72 comprend des moyens de fixation adaptés pour fixer la bâche 72 par rapport au radôme balistique et pour plaquer et de tendre la bâche 72 sur la surface extérieure du radome balistique. Ces moyens de fixation comprennent avantageusement des sangles et/ou des tendeurs. Ainsi, notamment une prise au vent et/ou une dégradation excessive des performances de transparence RF de l'ensemble de radôme 70 est/sont empêchée/s.

La Figure 6 montre également schématiquement l'enveloppante EA de l'antenne disposée sur le socle d'antenne. L'enveloppante EA est définie par le volume balayé par l'antenne lors de son utilisation. On voit que la forme du radôme balistique 1 conduit à une distance relativement importante entre l'enveloppante EA et la coque de radôme balistique pour des dimensions extérieures données de la coque de radôme. La distance entre le radôme balistique et l'enveloppante EA est défini de telle sorte que le niveau de protection conféré par le radôme balistique est respecté. En d'autre termes, la distance est suffisamment élevée pour que sous l'effet d'un impact donné, le radôme balistique 1 ne se déforme pas de sorte à entrer dans l'enveloppante EA. Ainsi, cette distance garantie que l'antenne reste protégée face au tirs.

Un avantage du radôme balistique selon l'invention est d'assurer une étanchéité et une résistance balistique satisfaisante grâce au faible nombre de jointures et aux composants monoblocs. Par ailleurs, la forme du radôme balistique conduit à une transparence relativement importante aux radiofréquences. De plus, la forme réalisée par la coque de radôme balistique est ergonomique, ce qui la rend particulièrement adaptée à un usage embarqué sur un véhicule.

## Revendications

1. Coque de radôme balistique (2), du type comprenant :
- une paroi balistique (6) s'étendant autour d'un axe central (AA'), ayant une longueur axiale (LP) et une extrémité supérieure, la paroi balistique étant en forme de tube de section circulaire,
- un couvercle balistique (10) obturant l'extrémité supérieure de la paroi balistique, la paroi balistique comprenant une couche de protection balistique (20) qui comprend des fils en matière thermoplastique, et deux couches d'adaptation en fréquence (22,24), la couche de protection balistique de la paroi étant prise en sandwich entre les couches d'adaptation en fréquence de la paroi,
**caractérisé en ce que** ;
- la couche de protection balistique (20) s'étend d'un seul bloc autour de l'axe central et sur toute la longueur axiale (LP), et **en ce que**
- les couches d'adaptation en fréquence (22, 24) s'étendent d'un seul bloc autour de l'axe central et de préférence également sur toute la longueur axiale (LP).

2. Coque de radôme balistique selon la revendication 1, dans lequel le couvercle balistique (10) comprend une couche de protection balistique (30), qui comprend des fils en matière thermoplastique, et deux couches d'adaptation en fréquence (32, 34), et dans lequel la couche de protection balistique (30) du couvercle est prise en sandwich entre les couches d'adaptation en fréquence (32, 34) du couvercle balistique.

3. Coque de radôme balistique selon la revendication 2, dans lequel la couche de protection balistique (20) de la paroi et la couche de protection balistique (30) du couvercle sont ensemble d'un seul bloc, et de préférence, chacune des deux couches d'adaptation en fréquence (22, 24) de la paroi et l'une des deux couches d'adaptation en fréquence (32, 34) du couvercle sont ensemble d'un seul bloc.

4. Coque de radôme balistique selon l'une quelconque des revendications précédentes, dans lequel la couche de protection balistique (20) de la paroi, et le cas échéant la couche de protection balistique du couvercle (30), est composée de fils, notamment tressés, de polyéthylène, et de préférence dans lequel les couches d'adaptation en fréquence (22, 24) de la paroi, et le cas échéant les couches d'adaptation en fréquence (32, 34) du couvercle, sont en mousse de polyuréthane.

5. Coque de radôme balistique (2) selon l'une quelconque des revendications précédentes, dans lequel
le couvercle balistique (10) a une surface extérieure de couvercle (44) qui, en tout point soit a une pente ayant une composante dirigée radialement vers l'extérieur par rapport à l'axe central AA' et dirigée dans un sens s'étendant depuis le couvercle balistique soit est perpendiculaire par rapport à l'axe central AA',
dans lequel la surface extérieure de couvercle (44) qui comprend :
- une portion de transition (46) qui est de révolution autour de l'axe central (AA') et qui est en forme de tore partiel ou en forme de sphère partielle, et
- une portion de fermeture (48) en forme de disque plate ou en forme de tronc de cône ou de cône ayant un angle d'ouverture de sorte que de l'eau se trouvant sur la portion de fermeture soit évacuée vers la paroi balistique (6) sous l'effet de la pesanteur.

6. Coque de radôme balistique (2) selon l'une quelconque des revendications précédentes, dans lequel la coque de radôme balistique (2) satisfait à la norme STANAG 4569 au moins de niveau 1.

7. Radôme balistique (1), du type comprenant
- une coque de radôme balistique (2) et
- un support annulaire (4) en forme de couronne, muni d'une rainure annulaire (50) qui est complémentaire d'un bord libre (26) de la paroi balistique,
**caractérisé en ce que** la coque de radôme balistique est une coque de radôme balistique (2) selon l'une quelconque des revendications précédentes, et **en ce que** la coque de radôme balistique (2) est fixée au support annulaire, en particulier par des éléments de fixation (52), de préférence **en ce que** le support annulaire (4) comprend des organes de fixation (54) du radôme balistique à un socle d'antenne.

8. Radôme balistique (1), selon la revendication 7, dans lequel le support annulaire (4) comprend au moins une poignée (58), et notamment au moins deux poignées (58), chaque poignée s'étendant radialement à l'extérieur de la paroi balistique (6).

9. Radôme balistique (1), selon la revendication 7 ou 8, dans lequel le radôme balistique comprend un joint d'étanchéité (56) disposé sur le support annulaire (4) du côté opposé à la coque de radôme balistique (2).

10. Ensemble de radôme (70) comprenant un radôme balistique (1) selon l'une quelconque des revendications 7 à 9 et une bâche (72) adaptée pour recouvrir le radôme balistique.
